# FASCICULE DE BREVET EUROPEEN

(11) **EP 0 014 616 B1**
(45) Date de publication et mention de la délivrance du brevet: **07.07.1982**
(21) Numéro de dépôt: 80400095.8
(22) Date de dépôt: 22.01.1980
(51) Int. Cl.: B25J 5/00

(54) **Procédé et dispositif pour retirer de ou pour remettre en place dans la chambre inférieure d'un échangeur de chaleur tubulaire un porte-sonde**
Verfahren und Vorrichtung zum Herausnehmen und Wiedereinsetzen eines Sondenträgers, der in einer unteren Kammer eines Durchlaufrohre aufweisenden Wärmetauschers angeordnet ist
Process and apparatus for withdrawing from or reinserting into the lower chamber of a tube heat exchanger a probe carrier

(30) Priorité: 05.02.1979 FR 7903408
(43) Date de publication de la demande: 20.08.1980
(73) Titulaire: INTERCONTROLE Société dite:, F-94583 Rungis Cedex (FR)
(72) Inventeur: Adamowski, Andrev, F-75020 Paris (FR)
(74) Mandataire: Boivin, Claude

## Description

Il est nécessaire de contrôler les tubes d'eau des échangeurs de chaleur verticaux utilisés dans les centrales nucléaires. Il est en effet impératif que l'eau constituant le fluide primaire et contaminée par les réactions nucléaires nonpuisse passer dans le fluide secondaire qui est utilisé pour actionner un turbo-alternateur. Ce contrôle se fait à l'aide d'une sonde à courants de Foucault que l'on fait passer à travers chacun des tubes; une fente ou un trou dans le tube ou même une simple diminution de l'épaisseur de celui-ci se traduit alors par une variation du courant de sortie de la sonde.

Dans la pratique, la sonde est portée par un appareil monté mobile dans la chambre inférieure de l'échangeur dans laquelle débouchent tous les tubes. Cet appareil est fixé à l'échangeur à l'aide de mandrins expansibles qu'on introduit et qu'on fixe dans des tubes du faisceau de tubes, et porte un tube de guidage qui se trouve devant un autre tube du faisceau et dans lequel on introduit la sonde. Après avoir contrôlé un tube, on retire la sonde du tube, on déplace l'appareil d'une distance égale à l'écart entre deux tubes et on introduit la sonde dans un nouveau tube. Ces diverses opérations sont commandées de l'extérieur car la paroi de la chambre ayant été au contact d'eau irradiée émet elle-même un rayonnement dangereux. Un appareil de ce genre est décrit dans le brevet FR-A-2394374.

Mais il peut arriver qu'il se produise dans l'appareil une panne empêchant son déplacement. Un réparateur doit alors s'introduire dans la chambre pour remédier à la panne. Pour ce faire, il doit revêtir un vêtement protecteur et se munir d'un masque, et ne peut, malgré cela, demeurer dans la chambre qu'un temps extrêmement court, de l'ordre de trois minutes. Cela pose un problème grave, car il.se peut soit que la réparation nécessite plus de trois minutes, soit qu'il n'y ait pas de réparateurs autorisés à pénétrer dans la chambre.

La présente invention a notamment pour objet un procédé grâce auquel il est possible de retirer l'appareil porte-sonde de la chambre inférieure d'un échangeur tubulaire sans avoir à pénétrer dans la chambre.

Le procédé selon l'invention est caractérisé en ce que, à partir de l'ouverture d'accès à la chambre, on introduit dans le tube de guidage et dans le tube d'eau qui lui fait face l'extrémité d'une fausse sonde constituée par un tube en une matière relativement rigide, mais pouvant néanmoins se courber légèrement, muni à la dite extrémité d'un moyen de fixation au tube d'eau commandable à partir de l'autre extrémité du tube de la fausse sonde, qu'on fixe ladite extrémité au tube d'eau, et qu'on desserre les mandrins de l'appareil porte-sonde, de sorte que cet appareil glisse le long du tube de la fausse sonde vers l'ouverture d'accès et peut ainsi être évacué vers l'extérieur.

La présente invention a également pour objet un procédé pour remettre en place l'appareil porte-sonde dans la chambre inférieure de l'échangeur tubulaire.

Ce procédé est caractérisé en ce qu'on fixe à un ou plusieurs tubes d'eau de l'échangeur une ou plusieurs fausses sondes constituées chacune par un tube en une matière relativement rigide, mais pouvant néanmoins se courber légèrement, muni à l'une de ses extrémités d'un moyen de fixation au tube d'eau correspondant et commandable à partir de l'autre extrémité du tube, de la fausse sonde, qu'on enfile les tubes des fausses sondes dans des tubes de guidage de l'appareil, qu'on remonte celui-ci en poussant sur le faisceau de câbles et de conduits qui le relie à un poste de commande extérieur, ou sur les tubes de guidage, jusqu'à ce que les mandrins de l'appareil s'engagent dans des tubes d'eau, et en ce qu'on assure l'expansion de ces mandrins.

L'invention a enfin pour objet un dispositif ou fausse sonde pour la mise en oeuvre des procédés ci-dessus.

Ce dispositif est caractérisé en ce qu'il est constitué par un tube, en une matière relativement rigide, mais pouvant se courber légèrement, qui est muni à l'une de ses extrémités, d'un moyen de fixation à un tube d'eau, par exemple par expansion, commandable à partir de l'extrémité opposée du tube de la fausse sonde.

On a décrit ci-après, à titre d'exemple non limitatif, un mode de mise en oeuvre de procédé selon l'invention, avec référence au dessin annexé dans lequel:
La Figure 1 est une vue en perspective montrant un appareil porte-sonde disposé dans la chambre inférieure d'un échangeur tubulaire;
La Figure 2 montre un premier mode de réalisation de fausse-sonde;
La Figure 3 montre un autre mode de réalisation de fausse-sonde;
La Figure 4 montre un troisième mode de réalisation de fausse-sonde.

A la Figure 1,.on voit en 1 un échangeur de chaleur vertical traversé par des tubes d'eau 2 dont les extrémités sont fixées à des plaques tubulaires, la plaque inférieure étant représentée en 3. A chacune de leurs extrémités, les tubes 2 débouchent dans des chambres dont la chambre inférieure est visible en 4 et est reliée à un conduit de départ ou d'arrivée d'eau 5; la chambre 4 est munie d'une ouverture d'accès 6 normalement fermée de manière étanche. La référence 7 désigne un conduit d'arrivée ou de départ de fluide secondaire.

Dans la chambre 4 est disposé un appareil porte-sonde, qui est désigné au dessin d'une façon générale par la référence 8. Cet appareil est normalement fixé à la paroi 3 mais, pour la clarté du dessin, en est représenté séparé.

L'appareil 8 comprend un bâti 9 par rapport auquel une traverse 10 est mobile à la fois longitudinalement, comme indiqué par la flèche f₁, et verticalement. A chacune de ses extrémités, la traverse 10 porte un mandrin expansible 1 ta qui pêut être commandé par un vérin 12a et de part et d'autre duquel se trouvent deux butées 13.

Une deuxième traverse 14, perpendiculaire à la traverse 9, est mobile à la fois longitudinalement, comme indiqué par la flèche f₂, et verticalement, à chacune de ses extrémités, la traverse 14 porte un mandrin expansible 11b, qui peut être commandé par un vérin 12b, et de part et d'autre duquel se trouvent deux tubes de guidage 15; ces tubes sont éloignés du mandrin 1 1 b d'une distance égale à celle séparant deux tubes 2 adjacents. Les tubes 15 peuvent être reliés à des tubes 15' traversant l'ouverture 6.

En temps normal, l'appareil 8 est fixé à la plaque tubulaire 3, les mandrins 11a et 11b étant engagés dans des tubes 2 et expansés de manière à presser sur la face interne de ces tubes. On introduit alors une sonde à courants de Foucault dans un tube de guidage 15 qui se trouve en regard d'un tube 2 et on procède au contrôle de ce dernier tube.

Quand cette opération est effectuée, on desserre par exemple les mandrins 1 b, on abaisse la traverse 14 et on déplace cette traverse dans le sens de la flèche f₂ de façon que ces mandrins et l'un au moins des tubes de guidage 15 se trouvent en regard de tubes 2; on remonte la traverse 14 de sorte que les mandrins s'engagent à nouveau dans des tubes 2 et on assure l'expansion de ces mandrins. Puis on desserre les mandrins 11 a, on abaisse la traverse 10, on déplace l'ensemble de l'appareil dans le sens du déplacement préalable de la traverse 14, on remonte la traverse 10 et on fixe en position les mandrins 1 la. Il ne reste plus qu'à contrôler l'un des tubes qui se trouvent alors en regard d'un tube de guidage 15. Toutes ces opérations sont commandées à distance, depuis un poste de commande situé à l'extérieur de l'échangeur 1, les différents conducteurs et conduits d'alimentation en fluide des vérins étant groupés en un faisceau 16 qui traverse de manière étanche le couvercle de fermeture de l'ouverture d'accès 6.

Si l'appareil 8 tombe en panne, on introduit une fausse sonde dans la chambre 4 par l'ouverture d'accès 6, on fait passer cette fausse sonde dans un tube de guidage 15 se trouvant en face d'un tube d'eau 2, et on fixe cette fausse sonde à ce tube 2.

Dans le mode de réalisation de la Figure 2, la fausse sonde est constituée par un tube 18 relativement rigide, mais pouvant se courber, à l'une des extrémités duquel est fixé un mandrin expansible fendu 19 dont les différents éléments peuvent être écartés l'un de l'autre par un cône 20; celui-ci peut être déplacé, contre l'action d'un ressort 21 dans le sens correspondant à l'expansion du mandrin, par un câble 22 s'étendant à l'intérieur du tube 18 et pouvant être actionné à l'extrémité de ce tube opposée au mandrin. Lorsque le mandrin 19 est engagé dans l'extrémité d'un tube 2, il suffit d'exercer une traction sur le câble 22 pour assurer la fixation à ce tube du mandrin, donc du tube 18.

Dans le mode de réalisation de la Figure 3, le tube 18 porte à son extrémité un manchon dilatable 23 faisant saillie par rapport au tube et est relié à son autre extrémité à une source de fluide sous pression par l'intermédiaire d'une vanne 24. Lorsque le manchon 23 a été introduit dans un tube 2, on ouvre la vanne 24 de sorte que le manchon se dilate, ce qui assure la fixation du tube 18 à ce tube 2.

Dans le mode de réalisation de la Figure 4, le tube 18 porte à son extrémité un bossage sur lequel un bras de verrouillage 25 est monté pivotant en 26. Ce bras est en forme de gouttière de manière à pouvoir prendre une position escamotée dans laquelle il est appliqué sur le tube 18. Un ressort 27 tend à l'amener dans une position dans laquelle il est perpendiculaire au tube. Un câble 28 qui traverse le tube 18 et dont l'extrémité est fixée au bras 25, permet de maintenir ce bras dans la position escamotée.

Dans ce cas, la fausse sonde est enfilée sur toute la longueur du tube 2 jusqu'à ce qu'elle sorte à l'autre extrémité de celui-ci. Par manoeuvre du câble 28, on libère le bras 25 qui pivote et vient se placer transversalement, ce qui l'empêche de rentrer dans le tube 2. La fausse sonde est ainsi immobilisée par rapport au tube.

Lorsque la fausse sonde a été fixée à un tube 2, on desserre les mandrins 11 a et 11 b. L'appareil 8 est ainsi désolidarisé de la plaque 3 et glisse le long du tube 18 qui l'amène au voisinage de l'ouverture 6 par laquelle il peut alors être extrait pour être réparé. Pendant cette opération, le tube 15' glisse sur le tube 18 et on peut freiner la descente de l'appareil 8 en agissant sur ce tube 15'.

Des fausses sondes peuvent être utilisées pour remettre ensuite l'appareil 8 en place.

Dans ce cas, on fixe des fausses sondes telles que celles représentées aux Figures 2, 3 et 4 dans quatre tubes 2 dont les positions et les écartements correspondent à ceux des quatre tubes de guidage 15. Il suffit alors, l'appareil 8 se trouvant à l'extérieur de la chambre 4, d'enfiler les tubes 18 de ces fausses sondes dans les tubes de guidage 15 et de pousser sur le faisceau 16 ou sur le tube 15' pour amener à proximité de la plaque 3 l'appareil 8 dont les mandrins 11 a et 11 b s'engagent dans les tubes 2, et à assurer l'expansion de ces mandrins.

Il va de soi que la présente invention ne doit pas être considérée comme limitée au mode de réalisation décrit et représenté, mais en oeuvre, au contraire, toutes les variantes.

## Revendications

1. Procédé pour retirer de la chambre inférieure d'un échangeur de chaleur tubulaire (1) un appareil porte-sonde (8) pouvant être fixé à l'échangeur à l'aide de mandrins expansibles (118 et 11b) et muni d'au moins un tube de guidage (15) pour une sonde de contrôle, caractérisé en ce que, à partir de l'ouverture d'accès (6) à la chambre, on introduit dans le tube de guidage (15) et dans le tube d'eau (2) qui lui fait face l'extrémité d'une fausse sonde constituée par un tube (18) en une matière relativement rigide, mais pouvant néanmoins se courber légèrement, muni à la dite extrémité d'un moyen de fixation (19-20 ou 23) au tube d'eau (2), commandable à partir de l'autre extrémité du tube (18) de la fausse sonde, qu'on fixe ladite extrémité au tube d'eau (2) et qu'on desserre les mandrins ( 11a et 11b) et l'appareil porte-sonde (8), de sorte que cet appareil glisse le long du tube (18) de la fausse sonde vers l'ouverture d'accès (6) et peut ainsi être évacué vers l'extérieur.

2. Procédé pour remettre en place dans la chambre inférieure d'un échangeur de chaleur tubulaire (1) un appareil porte-sonde (8) pouvant être fixé à l'échangeur à l'aide de mandrins expansibles ( 1 1 a et 11 b) et muni d'au moins un tube de guidage (15) pour une sonde de contrôle, caractérisé en ce qu'on fixe à un ou plusieurs tubes d'eau (2) de l'échangeur une ou plusieurs fausses sondes constituées chacune par un tube (18) en une matière relativement rigide, mais pouvant néanmoins se courber légèrement, muni à l'une de ses extrémités d'un moyen de fixation (19-20 ou 23) au tube d'eau correspondant et commandable à partir de l'autre extrémité du tube (18) de la fausse sonde, qu'on enfile les tubes (18) des fausses sondes dans des tubes de guidage (15) de l'appareil (8), qu'on remonte celui-ci en poussant sur le faisceau (16) de câbles et de conduits qui le relie à un poste de commande extérieur, ou sur les tubes de guidage (15), jusqu'à ce que les mandrins (11a et 11 b) de l'appareil s'engagent dans des tubes d'eau (2), et en ce qu'on assure l'expansion de ces mandrins (11 a et 11 b).

3. Dispositif ou fausse sonde pour la mise en oeuvre de procédé selon la revendication 1 ou la revendication 2, caractérisé en ce qu'il est constitué par un tube (18), en une manière relativement rigide, mais pouvant se courber légèrement, qui est muni, à l'une de ses extrémités, d'un moyen de fixation (19―20 ou 23) à un tube d'eau (2), par exemple par expansion, commandable à partir de l'extrémité opposée du tube (18) de la fausse sonde.

## Patentansprüche

1. Verfahren zum Herausnehmen eines Sondenträgers (8) aus der unteren Kammer eines Rohrbündelwärmeaustauschers (1), wobei der Sondenträger mit Spanndornen (11 und 11 b) am Austauscher befestigt werden kann und mindestens eine Führungshülse (15) für eine Uberwachungssonde aufweist, dadurch gekennzeichnet, daß man von der Zugangsöffnung (6) der Kammer her in die Führungshülse (15) und das ihr gegenüberliegende Wasserrohr (2) das Ende einer Blindsonde einführt, die aus einem Rohr (18) aus einem relativ steifen Werkstoff besteht, aber dennoch leicht biegbar ist, und an diesem Ende Mittel (19-20 oder 23) zu ihrer Befestigung im Wasserrohr (2) aufweist, die vom anderen Ende des Rohres (18) der Blindsonde her betätigt werden können, daß man dieses Ende in dem Wasserrohr (2) befestigt, und daß man dann die Spanndorne (11 a und 11 b) des Sondenträgers (8) so weit lockert, daß der Sondenträger an dem Rohr (18) der Blindsonde entlang zur Zugangsöffnung (6) gleitet und so herausgenommen werden kann.

2. Verfahren zum Wiedereinsetzen eines Sondenträgers (8) in die untere Kammer eines Rohrbündelwärmeaustauschers, wobei der Sondenträger mit Spanndornen (1 a und 11 b) am Austauscher befestigt werden kann und mindestens eine Führungshülse (15) für eine Überwachungssonde aufweist, dadurch gekennzeichnet, daß man in einem oder mehreren der Wasserrohre (2) des Austauschers eine oder mehrere Blindsonden befestigt, die jeweils aus einem Rohr (18) aus einem relativ steifen, aber dennoch leicht biegbaren Werkstoff bestehen und an einem ihrer Enden Mittel (19-20 oder 23) zu ihrer Befestigung an jeweils einem zugeordneten Wasserrohr aufweisen, die vom jeweils anderen Ende des Rohres (18) der Blindsonde her betätigt werden können, daß man die Rohre (18) der Blindsonden in die Führungshülsen (15) des Sondenträgers (8) einzieht, daß man diesen dann an dem Kabel- und Leitungsbaum (16), der den Sondenträger mit einem externen Steuerpult verbindet, oder an den Führungshülsen wieder aufwärts schiebt, bis die Spanndorne (11 a und 11 b) des Sondenträgers in die Wasserrohre (2) eingreifen, und daß man dann die Spanndorne (11 a und 11 b) aufweitet und sichert.

3. Vorrichtung oder Blindsonde zur Durchführung des Verfahrens nach einem der Ansprüche 1 oder 2, gekennzeichnet durch ein leicht biegbares Rohr (18) aus einem relativ steifen Werkstoff, das an einem seiner Enden Mittel (19-20 oder 23) zu seiner Befestigung, beispielsweise durch Aufweitung, an einem Wasserrohr (2) aufweist, die vom anderen Ende des Rohres (18) der Blindsonde her betätigt werden können.

## Claims

1. Method for retrieving from the lower chamber of a tubular heat-exchanger (1) a portable sensing apparatus (8) which is capable of being secured to the exchanger with the aid of expansible mandrels (11a and 11b) and is provided with at least one guide tube (15) for a control sensor characterised in that starting from the access opening (6) of the chamber, there is introduced into the guide tube (15) and into the water tube (2) which lies opposite thereto, the end of a dummy sensor formed by a tube (18) of a relatively rigid material, but being capable nevertheless of being slightly bent, provided at the said end with a securing means (19-20 or 23) to the water tube (2), controllable from the other end of the tube (18) of the dummy sensor, that the said end is secured to the water tube (2) and that the mandrels (11a and 11 b) are released from the portable sensing apparatus (8), so that this apparatus slides along the tube (18) of the dummy sensor towards the access opening (6) and can thus be removed outwardly.

2. Method for replacing in the lower chamber of a tubular heat-exchanger (1) a portable sensing apparatus (8) capable of being secured to the exchanger with the aid of expansible mandrels (11a and 11b) and provided with at least one guide tube (15) for a control sensor, characterised in this that there are secured to one or more water tubes (2) of the exchanger, one or more dummy sensors each constituted by a tube (18) of a relatively rigid material, but capable nevertheless of being slightly bent, provided at one of its ends with a securing means (19-20 or 23) to the corresponding water tube and controllable from the other end of the tube (18) of the dummy sensor, that the tubes (18) of the dummy sensors are threaded into the guide tubes (15) of the apparatus (8), that the latter is remounted by pushing on the bundle (16) of cables and of pipes which connect it to an external controls station, or on the guide tubes (15) until the mandrels (11a and 11 b) of the apparatus engage in the water tubes (2), and in this that the expansion of the mandrels (11a and 11b) is effected.

3. Device or dummy sensor for putting into practice the method according to claim 1 or claim 2 characterised in this that it is constituted by a tube (18) of a relatively rigid material, but capable of being slightly bent, which is provided, at one of its ends, with a means (19-20 or 23) for securing to a water tube (2) for example, by expansion, controllabJe from the opposed end of the tube (18) of the dummy sensor.
